# EUROPÄISCHE PATENTSCHRIFT

(11) **EP 0 913 854 B1**
(45) Veröffentlichungstag und Bekanntmachung des Hinweises auf die Patenterteilung: **08.05.2002**
(21) Anmeldenummer: 98203625.3
(22) Anmeldetag: 27.10.1998
(51) Int. Cl.: H01J 35/10

(54) **Verfahren zur Herstellung einer Drehanoden-Baueinheit**
Method of fabricating a rotating anode assembly
Procédé de fabrication d'un ensemble d'anode tournante

(30) Priorität: 30.10.1997 AT 183397
(43) Veröffentlichungstag der Anmeldung: 06.05.1999
(73) Patentinhaber: PLANSEE Aktiengesellschaft, 6600 Reutte, Tirol (AT)
(72) Erfinder: Rödhammer, Peter Dr., 6600 Reutte (AT); Sprenger, Dietmar, 6600 Reutte (AT)
(74) Vertreter: Lohnert, Wolfgang, Dr.

(56) Entgegenhaltungen:
- DE-A- 2 425 082
- US-A- 3 539 859
- US-A- 3 579 022
- US-A- 3 735 458
- US-A- 4 276 493
- US-A- 5 592 525

## Beschreibung

Die Erfindung betrifft ein Verfahren zur Herstellung einer Drehanoden-Baueinheit für eine Röntgenröhre, bestehend aus einem axial nicht durchbohrten Drehanoden-Grundkörper und aus einer mit diesem verbundenen Welle, wobei der Grundkörper aus Graphit oder einem anderen hochwarmfesten Material auf Kohlenstoffbasis oder Keramik besteht und mit einem durch ein Beschichtungsverfahren aufgebrachten, Röntgenstrahlung erzeugenden Brennbahnbelag versehen ist.

Drehanoden für Röntgenröhren bestehen in der Regel aus einem scheibenförmigen Grundkörper mit einem ringförmigen Brennbahnbelag aus einem hochschmelzenden Metall oder Legierung, der durch Elektronenbeschuß die gewünschte Röntgenstrahlung erzeugt.
Der Zentrumsbereich des Grundkörpers ist mit einer zylindrischen, vielfach hohlen metallischen Welle verbunden, welche wiederum mit einem Rotor als Antriebselement für die Drehanode verbunden ist.
Drehanoden-Baueinheiten mit einer Metallscheibe als tragendem Grundkörper besitzen üblicherweise eine zentrale, durchgehende Bohrung im fertig bearbeiteten Drehanoden-Grundkörper, in welche die Welle eingeschoben und in der Regel durch Schraubverbindung mit diesem mechanisch verbunden ist. Dadurch wird eine sichere, ausreichend stabile Verbindung dieser beiden Bauelemente erreicht.
Drehanoden müssen im Betrieb innerhalb kürzester Zeit auf sehr hohe Umfangsgeschwindigkeit beschleunigt werden. Aus diesem Grund werden insbesondere bei großen Drehanoden-Abmessungen, wie sie insbesondere für die Computertomographie benötigt werden, die schweren metallischen Grundkörper vielfach durch solche aus Graphit oder aus einem anderen hochwarmfesten Material auf Kohlenstoffbasis oder Keramik mit einem geringeren spezifischen Gewicht ersetzt.
Der Vorteil des geringeren spezifischen Gewichtes dieser Materialien gegenüber Metallen mit einer vergleichbaren thermischen Belastbarkeit ist jedoch vielfach mit dem schwerwiegenden Nachteil geringerer Festigkeit verbunden, was sich insbesondere auch hinsichtlich der Verbindung zwischen Drehanoden-Grundkörper und Welle negativ auswirken kann.

So ist es insbesondere von Nachteil, daß Drehanoden aus spezifisch leichten, aber weniger festen Werkstoffen im Betrieb zum Bersten neigen, wenn der Grundkörper mit einer zentralen durchgehenden Bohrung zur mechanischen Verbindung mit der Welle versehen wird. Eine derartige Verbindung Drehanode / Welle ist beispielsweise in der US 4 276 493 beschrieben. Um diesen Nachteil zu beseitigen, hat es daher auch nicht an Vorschlägen gefehlt - insbesondere bei Verwendung von Graphit als Grundkörper - die Welle am Grundkörper ohne durchgehende Bohrung durch Löten zu befestigen.

Die DE 24 25 082 A1 beschreibt beispielsweise Verbindungen von Drehanoden-Grundkörpern mit hohlen Wellen durch Verschweißen und/oder Verlöten.
Unter anderem wird auch die Verbindung eines axial nicht durchbohrten Grundkörpers aus Graphit mit der Welle beschrieben. Zur Verbindung wird der fertig bearbeitete und mit dem Brennbahnbelag versehene Grundkörper mit einem zentral an der Unterseite angeformten, zylindrischen Fortsatz in die rohrförmige Welle eingeschoben und dann das Ende des Fortsatzes mit der Innenwandung der Welle verlötet. Der angeformte Fortsatz ist jedoch für den Werkstoff Graphit, selbst bei großen Übergangsradien zwischen Grundkörper und Fortsatz, aus Festigkeitsgründen keineswegs werkstoffgerecht. Es kann durch Kerbwirkung zu Materialrissen kommen, die einen Ausfall der Drehanode im Betrieb bewirken können.

Nach einem anderen Beispiel zum bisherigen Stand der Technik, gemäß dem der fertig beschichtete und endbearbeitete Drehanoden-Grundkörper mit einem geschlossenen oder bundförmig erweiterten Ende der rohrförmigen Welle stumpf verlötet wird, ist es notwendig, zumindest eine Zentrierhilfe in Form einer zentralen Ausnehmung im Drehanoden-Grundkörper vorzusehen. Da bei dieser Art der Verlötung das Lot zwischen die Kontaktflächen eingebracht werden muß, kommt es während des Lötvorganges beim Verflüssigen des Lotes trotz dieser Zentrierhilfe vielfach zu einer seitlichen Verlagerung oder einer Verkippung des Drehanoden-Grundkörpers gegenüber der Längsachse der Welle. Dies führt zu einem Schlag in axialer und/oder radialer Richtung der Drehanode, der durch mechanische Bearbeitungen nach dem Lötvorgang wieder ausgeglichen werden muß. Insbesondere der Ausgleich eines Schlages in Axialrichtung ist bei Drehanoden mit einem durch ein Beschichtungsverfahren aufgebrachten Brennbahnbelag kostenaufwendig, da die Beschichtung mit entsprechendem Übermaß aufgetragen werden muß, um einen anschließenden Ausgleich des Schlages zu ermöglichen, ohne daß die Brennbahn an einer Stelle zu dünn wird.
Da das Material des Brennbahnbelages teuer ist und auch die Beschichtungsverfahren an sich kostenintensiv sind, ist jede Notwendigkeit, die Schichtdicke zu vergrößern, ein gravierender Nachteil. Darüberhinaus führen unterschiedliche

Dicken des Brennbahnbelages auf der Drehanode zu einem unterschiedlichen Aufrauhungsverhalten der Brennbahn, was für den Einsatz ebenfalls unerwünscht ist.

Aus diesen Gründen haben sich Drehanoden aus festigkeitsmäßig kritischen, hochwarmfesten Werkstoffen, wie insbesondere Graphit, mit einem durch Beschichtung aufgebrachten Brennbahnbelag ohne zentrale durchgehende Bohrung des Drehanoden-Grundkörpers bis zum heutigen Tag nicht durchgesetzt.

Aufgabe der vorliegenden Erfindung ist es daher ein Verfahren für Drehanoden mit festigkeitsmäßig kritischen, hochwarmfesten Werkstoffen und einem durch ein Beschichtungsverfahren aufgebrachten Brennbahnbelag zu schaffen, gemäß dem eine kostengünstige, präzise, mechanisch ausreichend stabile Verbindung zwischen Drehanoden-Grundkörper und Welle erreicht wird.

Erfindungsgemäß wird dies dadurch erreicht, daß in einem ersten Verfahrensschritt ein Grundkörper-Rohling mit Übermaß mit der Welle stoffschlüssig zu einer Drehanpden-Baueinheit verbunden wird, daß dann die Weiterbearbeitung der Drehanoden-Baueinheit durch mechanische Bearbeitung auf endformnahe Abmessungen sowie die Aufbringung des Brennbahnbelages und wahlweise eine abschließende mechanische Bearbeitung auf das genaue Endmaß erfolgt, wobei die Rotationsachse der Welle als Bezug für die Durchführung der jeweiligen mechanischen Bearbeitungen herangezogen wird.

Auf diese Art und Weise ist ein beim Verbinden von Welle und Grundkörper auftretendes seitliches Verrutschen oder axiales Verkippen der Teile zueinander belanglos, da durch die mechanische Bearbeitung mit der Rotationsachse der Welle als Bezug die genaue Ausrichtung der Teile zueinander erreicht wird.
Durch das erfindungsgemäße Verfahren ist es sogar denkbar, die Welle ohne jegliche Zentrierhilfe am Grundkörper zu positionieren und zu verbinden, so daß jegliche Ausnehmung im Grundkörper entfallen kann.

Je nach Art des Beschichtungsverfahrens, mit dem der Brennbahnbelag aufgebracht wird, kann es notwendig sein, die Drehanoden-Baueinheit nach der Aufbringung der Beschichtung nochmals mechanisch auf das genaue Endmaß nachzubearbeiten.
Bei einem Aufbringen des Brennbahnbelages mit einem PVD-Verfahren beispielsweise wird im allgemeinen eine sehr gleichmäßige und glatte Schicht erreicht, deren gewünschte Schichtstärke in engen Grenzen gut steuerbar ist. Bei Anwendung eines derartigen Beschichtungsverfahrens wird schon mit der Aufbringung der Beschichtung das genaue Endmaß der Drehanoden-Baueinheit erreicht, so daß eine abschließende mechanische Bearbeitung in der Regel entfallen kann.
Anders ist es, wenn der Brennbahnbelag mit einem Plasmaspritzverfahren aufgebracht wird, das im Vergleich zum PVD-Verfahren etwas rauhere und ungleichmäßigere Schichten ergibt. In einem solchen Fall wird eine mechanische Feinbearbeitung der Beschichtung zur Erreichung des genauen Endmaßes der Drehanoden-Baueinheit zweckmäßig sein.

Besonders vorteilhaft ist die Anwendung des erfindungsgemäßen Verfahrens dann, wenn die stoffschlüssige Verbindung der Welle mit dem Grundkörper durch ein Lötverfahren erfolgt, da es bei diesem Verbindungsverfahren zu einem verhältnismäßig starken Verschieben bzw. Verkippen der Teile zueinander kommen kann und das erfindungsgemäße Verfahren trotzdem eine hochgenaue Ausrichtung der Teile im fertig bearbeiteten Zustand der Drehanoden-Baueinheit ermöglicht.

Eine vorteilhafte Variante des erfindungsgemäßen Verfahrens sieht vor, daß zuerst der unbeschichtete Grundkörper mit der Welle stoffschlüssig zu einer Drehanoden-Baueinheit verbunden wird, dann die Welle in das Spannfutter einer Drehbank eingespannt wird und der Grundkörper auf endformnahe Abmessungen überdreht wird. In einem weiteren Schritt erfolgt die Aufbringung des Brennbahnbelages durch Vakuumplasmaspritzen. Abschließend wird die Drehanoden-Baueinheit durch Schleifbearbeitung des Brennbahnbelages auf Endmaß gebracht.

Besonders kostengünstig ist es, wenn auch bei der Aufbringung des Brennbahnbelages durch Plasmaspritzen die Welle der Drehanoden-Baueinheit in eine Aufnahme eingespannt wird, die die Drehanode in konstantem Abstand zur Plasmakanone in Drehung versetzt.

Insbesondere dann, wenn Rhenium als sehr teurer Werkstoff für die Beschichtung der Brennbahn eingesetzt wird, ist die Anwendung des erfindungsgemäßen Verfahrens angezeigt, da dann die Kosteneinsparung durch die erreichbare Schichtdicken-Glelchmäßigkeit ohne aufwendige nachträgliche Materialabtragung voll zum Tragen kommt. Die Aufbringung des Brennbahnbelages mit Schichtstärken zwischen 60 und 150 µm, insbesondere von etwa 100 µm, ist hierbei ausreichend.

Im folgenden wird die Erfindung anhand eines Herstellungsbeispieles und einer Figur 1 näher erläutert.

### BEISPIEL:

Figur 1 zeigt im Schnitt eine fertig bearbeitete Drehanoden-Baueinheit, bestehend aus einem diskusförmigen Grundkörper -1- aus Graphit, einem ringförmigen Brennbahnbelag -2- aus Rhenium sowie einer Hohlwelle -3- aus TZM mit einem bundförmigen Ende -4-, das mit dem Grundkörper -1- verlötet ist.

Der Grundkörper weist einen Durchmesser von 180 mm und eine maximale Dicke von 64 mm auf. Die konische, die Brennbahn tragende Fläche -6- auf der Oberseite weist einen Neigungswinkel von 7° gegenüber der Horizontalen auf und geht in einen zentralen horizontalen Bereich -7- über. Der Brennbahnbelag -2- weist eine Schichtstärke von 100 µm auf. Die konische Fläche -8- auf der Unterseite ist gegenüber der Horizontalen um 20° geneigt und geht in einen zentralen horizontalen Bereich -9- über. Der Bereich -9- ist mit einer 2 mm tiefen Einsenkung -10- versehen, in der die Hohlwelle -3- mit ihrem bundförmigen Ende -4- verlötet ist. Die Hohlwelle -3- aus TZM weist einen Außendurchmesser von 34 mm und eine Wandstärke von 2,5 mm auf. Das bundförmige Ende -4- weist einen Außendurchmesser von 65 mm auf. Zur Herstellung der Drehanoden-Baueinheit nach Figur 1 wurde in einen scheibenförmigen Rohling aus Graphit mit einem Außendurchmesser von 185 mm und einer Dicke von 68 mm auf einer Drehbank zuerst die Einsenkung -10- eingearbeitet. Der Durchmesser der Einsenkung -10- wies gegenüber dem bundförmigen Ende -4- der Hohlwelle -3- ein Übermaß von 0,15 mm im Durchmesser auf. Danach wurde der Rohling unter Einlegen einer Zirkonfolie als Lot bei 1600°C mit der fertig bearbeiteten Hohlwelle verlötet. Anschließend wurde der mit der Hohlwelle -3- verlötete Rohling an der Hohlwelle auf einer Drehbank eingespannt und mit Ausnahme der konischen Fläche -6- auf der Oberseite die gewünschte Endkontur der Drehanode mit einem geringfügigen, allseitigen Übermaß von ca. 0,5 mm hergestellt. Die konische Fläche -6- hingegen wurde auf die gewünschte Endkontur abzüglich einem der fertig bearbeiteten Belagsstärke entsprechenden Untermaß von 100 µm abgedreht.

Nach dieser mechanischen Bearbeitung wurde der Brennbahnbelag -2- der Drehanoden-Baueinheit mittels Vakuum-Plasmaspritzverfahren in Form einer ca. 130 µm starken Rheniumschicht hergestellt. Anschließend wurde der Brennbahnbelag auf das Nennmaß von 100 um überschliffen und die genaue Endabmessung der Drehanoden-Baueinheit durch Überdrehen aller übrigen Flächen hergestellt. Abschließend wurde die Drehanode gewuchtet.

Die derartig hergestellte Drehanode wurde abschließend vermessen, wobei ein äußerst geringer, nicht störender Schlag der Brennbahn von 12 µm in axialer Richtung festgestellt wurde. Der Schlag in radialer Richtung betrug 27 µm.

Das Beispiel beschreibt eine besonders vorteilhafte erfindungsgemäße Verfahrensvariante zur Herstellung einer Drehanoden-Baueinheit. Die Erfindung ist jedoch keinesfalls auf diese Variante beschränkt.

So ist es auch denkbar, alle Flächen mit Ausnahme der Fläche, welche die Brennbahn trägt, schon vor der Beschichtung auf das genaue Endmaß zu bringen und die die Brennbahn tragende Fläche mechanisch so auf Untermaß zu bearbeiten, daß nach Aufbringen der Beschichtung mit oder ohne zusätzliche mechanische Bearbeitung das genaue Endmaß der gesamten Drehanoden-Baueinheit erreicht ist.

Ebenso ist es denkbar, das geschlossene oder bundförmig verbreitete Ende der Welle ohne jegliche Ausnehmung im Graphit stumpf mit der Graphitoberfläche zu verlöten.

Auch ist das Material für die Welle keineswegs auf die Molybdänlegierung TZM beschränkt. Andere hochwarmfeste Legierungen, beispielsweise auf der Basis von Niob oder Tantal, aber auch faserverstärkte Werkstoffe auf Kohlenstoffoder keramischer Basis kommen ebenfalls in Betracht.

Für das Material des Grundkörpers sind neben Graphit insbesondere auch noch faserverstärkte Werkstoffe auf Kohlenstoff- oder keramischer Basis vorteilhaft anwendbar.

## Patentansprüche

1. Verfahren zur Herstellung einer Drehanoden-Baueinheit für eine Röntgenröhre, bestehend aus einem axial nicht durchbohrten Drehanoden-Grundkörper (1) und aus einer mit diesem verbundenen Welle (3), wobei der Grundkörper aus Graphit oder einem anderen hochwarmfesten Material auf Kohlenstoffbasis oder Keramik besteht und mit einem durch ein Beschichtungsverfahren aufgebrachten, Röntgenstrahlung erzeugenden Brennbahnbelag (2) versehen ist,
**dadurch gekennzeichnet,**
**daß** in einem ersten Schritt ein Grundkörper-Rohling mit Übermaß mit der Welle stoffschlüssig zu einer Drehanoden-Baueinheit verbunden wird und daß in weiterer Folge die mechanische Bearbeitung der Drehanoden-Baueinheit auf endformnahe Abmessungen, die Aufbringung des Brennbahnbelages und wahlweise eine abschließende mechanische Nachbearbeitung auf Endmaß erfolgen, wobei für die Durchführung der jeweiligen mechanischen Bearbeitungen die Rotationsachse der Welle als Maß-Bezug herangezogen wird.

2. Verfahren zur Herstellung einer Drehanoden-Baueinheit nach Anspruch 1, **dadurch gekennzeichnet, daß** zur stoffschlüssigen Verbindung der Welle mit dem Grundkörper ein Lötverfahren angewendet wird.

3. Verfahren zur Herstellung einer Drehanoden-Baueinheit nach Anspruch 1 oder 2, **dadurch gekennzeichnet, daß** die Weiterbearbeitung der Drehanoden-Baueinheit durch Drehbearbeitung des Grundkörpers auf endformnahe Abmessungen, durch Aufbringen des Brennbahnbelages mittels Vakuumplasmaspritzen und durch abschließendes Schleifen des Brennbahnbelages auf Endmaß erfolgt.

4. Verfahren zur Herstellung einer Drehanoden-Baueinheit nach einem der Ansprüche 1 bis 3, **dadurch gekennzeichnet, daß** auch beim Aufbringen des Brennbahnbelages die Achse der Welle als Maß-Bezug für die Durchführung der Beschichtung herangezogen wird.

5. Verfahren zur Herstellung einer Drehanoden-Baueinheit nach einem der Ansprüche 1 bis 4, **dadurch gekennzeichnet, daß** Rhenium als Material für den Brennbahnbelag verwendet wird und der Brennbahnbelag mit einer Schichtstärke von 60 bis 150 µm, vorzugsweise etwa 100 µm hergestellt wird.

## Claims

1. A process for producing a rotating-anode modular unit for an X-ray tube, consisting of a rotating-anode base (1) which is not bored through axially and of a shaft (3) which is connected to said base, the base consisting of graphite or another high-temperature-resisting material based on carbon or of ceramic and being provided with a focal-track covering (2) which generates X-ray radiation and which has been applied by a coating process,
**characterised in that**
in a first step a base blank with oversize is connected to the shaft by material closure so as to form a rotating-anode modular unit, **in that** in the further sequence the machining of the rotating-anode modular unit to dimensions close to the final form, the application of the focal-track covering and optionally a concluding reworking to final size are effected, the axis of rotation of the shaft being used as a dimensional reference for the implementation of the respective machining operations.

2. Process for producing a rotating-anode modular unit according to Claim 1, **characterised in that** a soldering process is used for the connection of the shaft to the base by material closure.

3. Process for producing a rotating-anode modular unit according to Claim 1 or 2, **characterised in that** further machining of the rotating-anode modular unit is effected by rotary machining of the base to dimensions close to the final form, by application of the focal-track covering by means of vacuum plasma spraying and by concluding grinding of the focal-track covering to final size.

4. Process for producing a rotating-anode modular unit according to one of Claims 1 to 3, **characterised in that** the axis of the shaft is used as a dimensional reference for the implementation of the coating also in the course of application of the focal-track covering.

5. Process for producing a rotating-anode modular unit according to one of Claims 1 to 4, **characterised in that** rhenium is used as material for the focal-track covering and the focal-track covering is produced in a layer thickness from 60 to 150 µm, preferably about 100 µm.

## Revendications

1. Procédé de fabrication d'une unité modulaire d'anode tournante pour un tube à rayons X, qui se compose d'un corps de base axialement non alésé (1) d'anode tournante et d'un arbre (3) connecté à celui-ci, où le corps de base est en graphite ou en une autre matière hautement réfractaire à base de carbone ou de céramique et est pourvu d'une couche (2) de bande émettrice engendrant des rayons X, appliquée par un procédé de revêtement,**caractérisé en ce que** dans une première étape, une ébauche de corps de base surdimensionnée est connectée à l'arbre par attache par matière pour former une unité modulaire d'anode tournante et qu'ultérieurement l'unité modulaire d'anode tournante est usinée mécaniquement à des dimensions proches de la forme définitive, la couche de bande émettrice est appliquée et un usinage mécanique final est facultativement exécuté pour atteindre les dimensions définitives, l'axe de rotation étant utilisé comme référence dimensionnelle pour les usinages mécaniques respectifs.

2. Procédé de fabrication d'une unité modulaire d'anode tournante selon la revendication 1, **caractérisé en ce qu'**un procédé de brasage est utilisé pour la connexion de l'arbre et du corps de base par attache par matière.

3. Procédé de fabrication d'une unité modulaire d'anode tournante selon la revendication 1 ou 2, **caractérisé en ce que** l'usinage ultérieur de l'unité modulaire d'anode tournante consiste en un tournage du corps de base pour atteindre des dimensions proches de la forme définitive, une application de la couche de bande émettrice par pulvérisation par plasma sous vide et une rectification finale du revêtement de bande émettrice pour atteindre la dimension définitive.

4. Procédé de fabrication d'une unité modulaire d'anode tournante selon l'une quelconque des revendications 1 à 3, **caractérisé en ce que** l'axe de l'arbre est aussi utilisé comme référence dimensionnelle pour l'exécution du revêtement lorsque la couche de bande émettrice est appliquée.

5. Procédé de fabrication d'une unité modulaire d'anode tournante selon l'une quelconque des revendications 1 à 4, **caractérisé en ce que** du rhénium est utilisé comme matière de couche de bande émettrice et que la couche de bande émettrice est fabriquée sur une épaisseur de couche de 60 à 150 µm, de préférence d'environ 100 µm.
